# EUROPÄISCHE PATENTSCHRIFT

(11) **EP 0 027 630 B1**
(45) Veröffentlichungstag und Bekanntmachung des Hinweises auf die Patenterteilung: **12.12.1984**
(21) Anmeldenummer: 80106240.7
(22) Anmeldetag: 15.10.1980
(51) Int. Cl.: B04B 1/14, B04B 1/20

(54) **Zentrifuge zum Trennen von Feststoff-Flüssigkeitsgemischen**
Centrifuge for separating solid-liquid mixtures
Centrifugeuse pour la séparation de mélanges solide-liquide

(30) Priorität: 20.10.1979 DE 2942451; 27.09.1980 DE 3036550
(43) Veröffentlichungstag der Anmeldung: 29.04.1981
(62) Teilanmeldung aus: 83112794.9
(73) Patentinhaber: Klöckner-Humboldt-Deutz Aktiengesellschaft, 51149 Köln (DE)
(72) Erfinder: Hiller, Georg, D-8313 Vilsbiburg (DE)
(74) Vertreter: Beisner, Klaus

## Beschreibung

Die Erfindung betrifft eine Zentrifuge zum Trennen von Feststoff-Flüssigkeitsgemischen, bei welcher mindestens eine eingedickte Feststoffphase mindestens teilweise durch mindestens eine unterhalb des Flüssigkeitsspiegels im Mantel angeordnete Öffnung ausgetragen wird, mit mindestens einer Steuervorrichtung zum periodischen Öffnen und Schließen der Öffnungen, wobei die Steuervorrichtung mit einem Schnekkenkörper verbunden ist, auf dem sich eine Schneckenwendel befindet, und wobei die Steuervorrichtung drehbeweglich relativ zur Trommel angeordnet ist, und deren zur Öffnungsebene parallele Grenzfläche bis an die Öffnungen heranreicht und eine Breite aufweist, die den Durchmesser der vorgesehenen Öffnungen überschreitet, wobei die Steuervorrichtung mindestens eine Ausnehmung aufweist.

Eine bekannte Zentrifuge weist am Umfang der Trommel Düsen mit Steuervorrichtungen zum Öffnen oder Schließen derselben auf. Die Steuervorrichtungen sind automatisch wirkende Ventile, welche durch den Druck in der eingedickten Feststoffphase betätigbar sind und ein selbsttätiges Ablassen dieser Feststoffphase aus der Zentrifuge ermöglichen (DE-B 1 482 708). Als Nachteil wird dabei empfunden, daß die ventilartig ausgebildeten Steuervorrichtungen aus komplizierten und mit hoher Präzision ausgeführten feinmechanischen Teilen bestehen, deren Empfindlichkeit und Störanfälligkeit für den rauhen Betrieb einer Zentrifuge nicht geeignet ist. Insbesondere kann dabei nicht gewährleistet werden, daß die auf den Umfang verteilten Ventile schlagartig zur gleichen Zeit öffnen. Wenn dies aber nicht geschieht, wird die Zentrifuge durch einseitige Entleerung in Unwucht versetzt, was zu erheblichen Störungen bis zum Defekt der Maschine führen kann.

Eine andere bekannte Vollmantel-Zentrifuge (DE-B 2 063 063) mit Schlammaustrittsöffnungen im Mantel weist Mittel zum Öffnen und Schließen dieser Öffnungen auf, welche durch ruckartiges Bremsen oder Beschleunigen der Zentrifuge betätigt werden. Bei dieser bekannten Zentrifuge wird ebenfalls die komplizierte und aufwendige Mechanik zum Öffnen und Schließen der Schlammaustrittsöffnungen als Nachteil empfunden. Noch bedenklicher sind jedoch die zur Betätigung der Steuervorrichtungen notwendigen Brems- oder Beschleunigungsrucke, deren Anwendung insbesondere bei größeren Maschinen mit entsprechend hohen Massenkräften sich praktisch von selbst verbietet, abgesehen von dem nachteiligen Einfluß auf die Maschine selbst sowie deren Inhalt.

Aus der DE-C-257 173 ist eine Zentrifuge der genannten Art bekannt, mit Steuerscheibe und Schneckenwendel, wobei allerdings die Schnekkenwendel nicht durch die Steuerscheibe hindurch geführt ist, so daß auch kein Transport der Feststoffe aus der eingedickten Feststoffphase durch die Steuerscheibe hindurch erfolgen kann. Gröbere Feststoffteile, die nicht durch die Öffnungen ausgetragen werden können, akkumulieren an der Steuerscheibe.

Die Aufgabe der Erfindung besteht darin, eine Zentrifuge der genannten Gattung zur Verfügung zu stellen, die obigen Nachteil vermeidet.

Die Aufgabe wird dadurch gelöst, daß die Schneckenwendel durch die Ausnehmung in der Steuervorrichtung hindurchgeführt ist, und daß die Schneckenwendel und die Trommel in Förderrichtung der Schneckenwendel jenseits der Steuervorrichtung konisch verjüngt sind.

In Ausgestaltung der Erfindung ist weiter vorgesehen, daß die Grenzfläche der Steuervorrichtung zylindrisch ausgebildet ist. Hierdurch ergibt sich der Vorteil, daß die Steuervorrichtung unkompliziert und robust ausgeführt werden kann und daher auch unempfindlich gegenüber Störungen ist.

Eine weitere Ausgestaltung sieht vor, daß die Steuervorrichtung mit einem elastischen Abstreifer zur Reinigung der Öffnungen ausgestaltet ist. Die Maßnahme eignet sich besonders für den Fall, daß neben einer schlammförmig-flüssigen Feststoffphase eine mit gröberen Feststoffpartikeln durchsetzte Feststoffphase vorliegt, welche üblicherweise mit einem Schnecken-Austragsorgan aus der Zentrifugentrommel ausgetragen wird.

In vorteilhafter Ausgestaltung der Erfindung sind mehrere Steuervorrichtungen vorgesehen und Öffnungen, in dem Mantel verteilt angeordnet. Hierdurch ergibt sich eine erhöhte Sensibilität der Austragssteuerung.

In einer Ausgestaltung der Erfindung ist vorgesehen, daß der Abstand zwischen der Öffnung und der Steuervorrichtung einstellbar ist, wobei vorzugsweise die Öffnung in einem von außen in den Mantel einschraubbaren Düsenkörper angeordnet ist. Zweckmäßigerweise ist die Öffnung des Düsenkörpers im Querschnitt veränderlich und wird vorzugsweise durch einen Einsatz aus elastischem Werkstoff gebildet. Durch diese Ausgestaltung ergibt sich eine besonders unkomplizierte und robuste Ausführung der Steuervorrichtung, welche unter Verzicht auf Körperberührung im Verschlußzustand allen komplizierten mechanischen Steuervorrichtungen überlegen ist. Dabei hat sich überraschend herausgestellt, daß die Abschlußwirkung bei wäßrigen Feststoffgemischen auch bei hohen und höchsten Zentrifugalbeschleunigungen vorhanden ist. Dieser Effekt beruht auf einer günstigen Wirkung der Wandreibung kleinster Feststoffteilchen.

Im folgenden wird die Erfindung anhand der Zeichnungen im Beispiel näher erläutert. Es zeigt
Fig. 1 eine Zentrifuge nach der Erfindung, im Schnitt,
Fig. 1 a einen vergrößerten Ausschnitt der Zentrifuge gemäß Fig. 1, teils im Schnitt, teils in Ansicht,
Fig. 1 b einen vergrößerten Ausschnitt der Zentrifuge gemäß Fig. 1 mit der Steuervorrichtung und einem elastischen Abstreifer,
Fig. 1c einen Schnitt durch die Zentrifuge gemäß Fig. 1, in einer Schnittebene senkrecht zur Rotationsachse,
Fig. bis 6 je eine Detaildarstellung der mit einer düsenartigen Öffnung zusammenwirkenden Steuervorrichtung.

In Fig. 1 ist die Trommel der Vollmantel-Schneckenzentrifuge 2 am Umfang mit einer Anzahl von Auslaßöffnungen 3 ausgestattet. Diese sind in düsenförmigen Körpern 4 entsprechend einer vergrößerten und detaillierten Darstellung in den Fig. 2 bis 6 angeordnet, wobei im übrigen in diesen Figuren gleiche Teile mit gleichen Bezugsziffern versehen sind. Diese Öffnungen 3 werden von dem Steuerorgan 5 in der gezeigten Stellung überdeckt, auf diese Weise verschlossen, wodurch der Durchfluß der eingedickten Schlammphase verhindert wird. Diese Schlammphase sedimentiert, wie bekannt, an der tiefsten Stelle des im Inneren der Trommel 1 angestauten Klärteiches, dessen Spiegel 6 durch die höhenverstellbaren Wehre 7 festgelegt ist. Diese befinden sich an den für den Überlauf des Zentrates vorgesehenen Öffnungen 8 der stirnseitigen Verschlußplatte 9 der Trommel 1. Diese Trommel 1 wird im übrigen an der konisch verjüngten Seite 10 von einer Tragkonstruktion und Halterung 11 aufgenommen, welche ihrerseits in der Lageranordnung 12 drehbar gelagert ist. Der Antrieb der Trommel erfolgt über die Keilriemenscheibe 13 durch eine nicht näher dargestellte Keilriemen-Transmission und einen ebenfalls nicht dargestellten Motor. Die Eingabe der Suspension erfolgt, wie durch den Pfeil 14 angedeutet, durch ein Aufgaberohr 14' in das Innere der Zentrifuge 2.

Deren Funktion und grundsätzlicher Aufbau wird im übrigen für einen Fachmann als bekannt vorausgesetzt. Die Zentrifuge 2 besitzt einen drehbar gelagerten Schneckenkörper 15, welcher die Schneckenwendel 16 trägt. Die Bewegungsrichtung des Schneckenkörpers 15 ist durch den Pfeil 17 angedeutet. Der Schneckenkörper 15 ist innerhalb der Trommel 1 durch die Zwischenlager 18 und 19 drehbar gelagert. Die durch den Keilriemenantrieb 13 auf die Trommel 1 übertragene Drehbewegung wird über die Stirnplatte 9 auf eine in der Lageranordnung 20 gelagerte Hohlwelle 21' übertragen, und von dieser weiter auf ein Differenzialgetriebe 21, welches seinerseits abtriebsseitig durch die Welle 22 mit der linksseitigen Stirnplatte 23 des Schneckenkörpers 15 fest verbunden ist. Die Schneckenwendeln 16 transportieren bei ihrer Drehbewegung in Richtung des Pfeiles 17 sedimentierten Feststoff in Richtung des Pfeiles 24. Um zu verhindern, daß das scheibenförmige Steuerorgan 5 den Transport des Feststoffes blockiert, ist die Schneckenwendel 16 gemäß detaillierter Darstellung in Fig. 1a durch eine Ausnehmung 25 des Steuerorgans 5 hindurchgeführt. Fig. 1b zeigt die Anordnung von Schnekkenwendel 16 und Steuerscheibe 5 im Schnitt entsprechend der Schnittebene A-A in Fig. 1. Die Darstellung gemäß Fig. 1b zeigt den geschnittenen Schneckenkörper 15 mit der ebenfalls geschnittenen Schneckenwendel 16, sowie in Ansicht die scheibenförmige Steuervorrichtung 5. In den Trommelmantel 1 ist, wie bereits weiter oben beschrieben, der Düsenkörper 4 mit der Öffnung 3 von außen eingeschraubt. In der Steuervorrichtung 5 befindet sich die Ausnehmung 25, durch welche - senkrecht zur Betrachtungsebene - Feststoff durch die Schneckenwendel 16 transportiert wird. Weiter ist die Steuervorrichtung 5 mit einem gummielastischen Abstreiforgan 26 ausgestattet, welches um den Betrag 27 über die Peripherie 28 des Steuerorgans 5 hinausragt. Dieses Abstreiforgan 26 ist in einer Aufnahme 29 befestigt.

Die funktionelle Zuordnung einer Steuervorrichtung 5 sowie einer Schneckenwendel 16 ist in dem Schnittbild gemäß Fig. 1c weiter verdeutlicht. Dabei ist zu erkennen, daß die Schneckenwendel 16 durch die Ausnehmung 25 des Steueroganes 5 hindurchtritt, wobei rechts von der Ausnehmung 25 die Steuerscheibe 5 bis auf deren Randpartie 50 optisch zurücktritt, da sie durch die Wendel 16 für das Auge des Betrachters verdeckt ist, während umgekehrt links von der Ausnehmung 25 die in einem Winkel hinter der Steuerscheibe 5 hinterschneidende Wendel 16 durch diese für das Auge des Betrachters optisch verdeckt ist. Bei einer Drehbewegung der Wendel 16 in Richtung des Pfeiles 17 wird Feststoff aus der Betrachtungsebene in Richtung auf den Betrachter zu transportiert.

Weitere Einzelheiten über das Zusammenwirken einer Steuervorrichtung 5 mit einer Öffnung 3 sind den detaillierten Darstellungen in den Fig. 2 bis 6 zu entnehmen. Gemäß Fig. 2 ist der Schneckenkörper 15 mit den Schneckenwendeln 16 ausgestattet und ferner mit dem Steuerorgan 5 ausgerüstet. Dieses ist im vorliegenden Falle ein scheibenförmiges Organ, welche eine die Öffnung 3 überdeckende Breite aufweist. Die Steuerfunktion kann dabei entweder durch Ausnehmungen in der Breite oder Ausnehmungen am Durchmesser hervorgerufen werden, deren Anordnung und Ausbildung jedoch in das handwerkliche Belieben des Fachmannes fallen und daher in Fig. 2 nicht näher dargestellt sind.

Eine Ausbildung der Steuervorrichtung 5 mit T-förmigem Querschnitt ist in Fig. 3 erkennbar. Eine andere Ausbildung gemäß Fig. 4 zeigt eine U-förmige, in Strömungsrichtung gebogene Öffnung 3 im Zusammenwirken mit der scheibenförmigen Steuervorrichtung 5. Diese hat im gezeigten Beispiel auf der Stirnseite aufgesetzte Steuernocken 51, welche die Ablaßöffnung 3 bei Überdeckung verschließen, und in der Freigabestellung öffnen.

Eine Ausstattung eines die Öffnung 3 enthaltenden Düsenkörpers 4 mit einem verschleißresistenten Einsatz 52 zeigt Fig. 6. Die Steuervorrichtung 5 ist im gezeigten Beispiel eine Scheibe mit T-förmigem Querschnitt.

Der Abstand zwischen der Steuervorrichtung 5 und dem verschleißresistenten Mundstück 52 ist durch die Ziffer 53 bezeichnet. Dieser kann durch mehr oder weniger tiefes Einschrauben des Körpers 4 in das Gewinde 54 nach Belieben variiert werden. Die Spaltweite 53 beträgt im praktischen Fall beispielsweise zwischen 20 und 500 Mikron.

Eine etwas andere Ausgestaltung zeigt Fig. 5 mit einem L-förmigen Querschnitt der Steuervorrichtung 5. Dabei weist der Düsenkörper 4 einen im Querschnitt veränderlichen elastischen Einsatz 55 auf, welcher durch mehr oder weniger tiefes Einschrauben der Schraube 56 im Durchmesser 57 in relativ weiten Grenzen verändert werden kann.

Die Funktion der erfindungsgemäßen Vorrichtung gemäß Fig. 1 bis 6 ist folgende:
Bei der in Drehbewegung versetzten Zentrifuge 2, deren Antrieb mit Hilfe der Riemenscheibe 13 über einen nicht dargestellten Keilriemenantrieb mit zugehörigem Antriebsmotor erfolgt, dreht sich die als Vollmantel ausgebildete Trommel 1 mit einer Differenzgeschwindigkeit gegenüber dem ebenfalls in Richtung des Pfeiles 17 in Drehbewegung versetzten Schneckenkörper 15. Die beiden rotierenden Körper 1 und 15 sind über die Hohlwelle 21' und die Welle 22 sowie das Differenzialgetriebe 21 kraftschlüssig miteinander verbunden.

Das Differenzialgetriebe 21 gestattet es, durch mechanischen, elektrischen oder hydraulischen Verstelleingriff eine Differenzgeschwindigkeit zwischen der Trommel 1 und dem Schneckenkörper 15 einzustellen, deren Größe beliebig veränderlich ist. Die Differenzgeschwindigkeit kann dabei in den Extremfällen einerseits Null Umdrehungen pro Minute, und andererseits die Drehzahl des Trommelmantels 1 bei Geschwindigkeit Null des Schneckenkörpers betragen. Im praktischen Betrieb beträgt die Drehzahl-Differenz zwischen 2 und 10 Umdrehungen pro Minute.

Bei einer solchen Drehzahl-Differenz rotiert die Steuervorrichtung 5 mit einer Relativgeschwindigkeit gegenüber dem Trommelmantel 1 und bewegt sich mit ihrer Randpartie 50 an den die Öffnungen 3 aufnehmenden Düsenkörpern 4 vorbei. Wie bereits ausgeführt, ergibt sich dabei im Überdeckungszustand, das heißt also im Verschlußzustand, eine Spaltweite in der Größenordnung von beispielsweise 20 bis 500 Mikron. Wenn die Steuervorrichtung 5 bei ihrer Relativbewegung zur Trommel 1 mit ihrer Ausnehmung 25 eine der Öffnungen 3 erreicht, wird der Verschlußzustand aufgehoben und die Öffnung 3 freigegeben. In diesem Moment wird eingedickter Schlamm durch die Öffnung 3 in einer durch Öffnungsdurchmesser, Flüssigkeitsdruck und Zähigkeit sich ergebener regelbaren Menge pro Zeiteinheit ausgestoßen. Nach einer durch die Abmessungen der Ausnehmung 25 und die Relativgeschwindigkeit sich ergebenden Zeit wird bei Fortsetzung der Relativbewegung der Verschlußzustand zwischen dem Steuerorgan 5 und der Öffnung 3 wieder hergestellt, wonach sich das Spiel von Öffnen und Schließen periodisch wiederholt.

Eine regeltechnische Beeinflussung der pro Zeiteinheit austretenden Schlamm-Menge ist dabei einerseits möglich durch Art und Ausbildung des Steuerorgans und die Differenzgeschwindigkeit, als auch andererseits durch eine beliebig variierbare Anzahl von Öffnungen 3 am Umfang des Trommelmantels 1, sowie durch veränderliche Wahl des Durchmessers 57 jeder dieser Öffnungen 3.

## Patentansprüche

1. Zentrifuge zum Trennen von Feststoff-Flüssigkeits-Gemischen, bei welcher eine eingedickte Feststoffphase mindestens teilweise durch mindestens eine unterhalb des Flüssigkeitsspiegels (6) im Mantel (1) angeordnete Öffnung (3) ausgetragen wird, mit mindestens einer Steuervorrichtung (5) zum periodischen Öffnen und Schließen der Öffnungen (3), wobei die Steuervorrichtung (5) mit einem Schneckenkörper (15) verbunden ist, auf dem sich eine Schneckenwendel (16) befindet, und wobei die Steuervorrichtung (5) drehbeweglich relativ zur Trommel (1) angeordnet ist, und deren zur Öffnungsebene parallele Grenzfläche bis an die Öffnungen (3) heranreicht und eine Breite aufweist, die den Durchmesser der vorgesehenen Öffnungen (3) überschreitet, wobei die Steuervorrichtung (5) mindestens eine Ausnehmung (25) aufweist, dadurch gekennzeichnet, daß die Schneckenwendel (16) durch die Ausnehmung (25) in der Steuervorrichtung (5) hindurchgeführt ist, und daß die Schneckenwendel (16) und die Trommel (1) in Förderrichtung der Scheckenwendel jenseits der Steuervorrichtung (5) konisch verjüngt sind.

2. Zentrifuge nach Anspruch 1, dadurch gekennzeichnet, daß die Grenzfläche der Steuervorrichtung (5) zylindrisch ausgebildet ist.

3. Zentrifuge nach Anspruch 1 oder 2, dadurch gekennzeichnet, daß die Steuervorrichtung (5) mit einem elastischen Abstreifer (26) zur Reinigung der Öffnungen (3) ausgestattet ist.

4. Zentrifuge nach einem der Ansprüche 1 bis 3, dadurch gekennzeichnet, daß mehrere Steuervorrichtungen (5) vorgesehen und Öffnungen (3) in dem Mantel (1) verteilt angeordnet sind.

5. Zentrifuge nach einem der Ansprüche 1 bis 4, dadurch gekennzeichnet, daß der Abstand (53) zwischen der Öffnung (3) und der Steuervorrichtung (5) einstellbar ist, wobei vorzugsweise die Öffnung (3) in einem von außen in den Mantel (1) einschraubbaren Düsenkörper (4) angeordnet ist.

6. Zentrifuge nach Anspruch 5, dadurch gekennzeichnet, daß die Öffnung (3) des Düsenkörpers (4) im Querschnitt (57) veränderlich ist und vorzugsweise durch einen Einsatz (55) aus elastischem Werkstoff gebildet ist.

## Claims

1. A centrifuge for separating solid/liquid mixtures, in which a concentrated solid phase is extracted at least in part through at least one opening (3) arranged below the fluid surface (6) in the casing (1), having at least one control arrangement (5) for periodically opening and shutting the openings (3), wherein the control arrangement (5) is connected with a support member (15) on which is mounted the helical thread (16), and wherein the control arrangement (5) is rotatably movable relative to the drum (1), has an outer surface parallel to the plane of the opening which extends right up to the openings (3) and has a width which exceeds the diameter of the openings (3) provided, wherein the control arrangement (5) has at least one gap (25), characterised in that the helical thread (16) extends through the gap (25) in the control arrangement (5), and in that the helical thread (16) and the drum (1) narrow connically in the conveying direction of the thread on the other side of the control arrangement (5).

2. A centrifuge according to claim 1, characterised in that the outer surface of the control arrangement (5) is cylindrical.

3. A centrifuge according to claim 1 or 2, characterised in that the control arrangement (5) is provided with an elastic stripper (26) for cleaning the openings (3).

4. A centrifuge according to one of claims 1 to 3, characterised in that several control arrangements (5) are provided and openings (3) are distributed over the casing (1).

5. A centrifuge according to one of claims 1 to 4, characterised in that the spacing (53)between the opening (3) and the control arrangement (5) can be set, the opening (3) preferably being provided in a nozzle member (4) which can be screwed in from the outside of the casing (1).

6. A centrifuge according to claim 5, characterised in that the opening (3) of the nozzle member (4) can be varied in cross section (57) and preverably is formed by an insert (55) of elastic material.

## Revendications

1. Centrifugeuse pour la séparation de mélanges solide-liquide, dans laquelle au moins une phase solide épaissie est déchargée au moins partiellement par au moins un orifice (3) disposé dans l'enveloppe (1) en dessous du niveau de liquide (6), avec au moins un dispositif de distribution (5) pour ouvrir et fermer périodiquement les orifices (3), le dispositif de distribution (5) étant relié à un corps de vis sans fin (16), et le dispositif de distribution (5) étant disposé de façon à pouvoir tourner par rapport au tambour (1) et sa surface de délimitation, parallèle au plan d'orifices s'étendant jusqu'aux orifices (3) et ayant une largeur qui dépasse le diamètre des orifices prévus (3), le dispositif de distribution (5) comportant au moins un évidement (25), caractérisée en ce que la spirale de vis sans fin (16) est quidée au travers de l'évidement (25) du dispositif de distribution (5) et en ce que la spirale de vis sans fin (16) et le tambour (1) ont un profil effilé conique dans la direction de transport de la spirale de vis sans fin et du côté du dispositif de distribution (5).

2. Centrifugeuse selon la revendication 1, caractérisée en ce que la surface dé délimitation du dispositif de distribution (5) a une forme cylindrique.

3. Centrifugeuse selon la revendication 1 ou 2, caractérisée en ce que le dispositif de distribution (5) est pourvu d'un racleur élastique (26) pour nettoyer les orifices (3).

4. Centrifugeuse selon une des revendications 1 à 3, caractérisée en ce qu'il est prévu plusieurs dispositifs de distribution et en ce que les orifices (3) sont répartis dans l'enveloppe (1 ).

5. Centrifugeuse selon une des revendications 1 à 4, caractérisée en ce que la distance d'espacement (53) entre l'orifice (3) et le dispositif de distribution (5) est réglable, auquel cas avantageusement l'orifice (3) est disposé dans un corps de buse (4) pouvant être vissé de l'extérieur dans l'enveloppe (1 ).

6. Centrifugeuse selon la revendication 5, caractérisée en ce que l'orifice (3) du corps de buse (4) a une section (57) variable et est constitué avantageusement par un élément rapporté (55) formé d'un matériau élastique.
